# FASCICULE DE BREVET EUROPEEN

(11) **EP 2 207 636 B1**
(45) Date de publication et mention de la délivrance du brevet: **29.05.2013**
(21) Numéro de dépôt: 07870286.7
(22) Date de dépôt: 15.11.2007
(51) Int. Cl.: B21C 47/24

(54) **DISPOSITIF D'ENTRAÎNEMENT EN ROTATION**
DREHANTRIEBSVORRICHTUNG
DEVICE FOR ROTATIONAL DRIVING

(43) Date de publication de la demande: 21.07.2010
(73) Titulaire: Siemens VAI Metals Technologies SAS, 42403 Saint-Chamond (FR)
(72) Inventeur: ROSSIGNEUX, Bernard, F-42600 Montbrison (FR)
(74) Mandataire: Fischer, Michael
(86) Numéro de dépôt international: PCT/FR2007/001879
(87) Numéro de publication internationale: WO 2009/063139

(56) Documents cités:
- EP-A- 0 409 311
- JP-A- 2 286 551
- JP-A- 59 019 026
- JP-A- 62 130 947
- US-A- 3 243 135
- US-A- 4 663 986

## Description

La présente invention concerne un dispositif d'entraînement en rotation selon le préambule de la revendication 1.
L'invention couvre également des utilisations avantageuses du dispositif ainsi qu'une méthode de maintenance du dispositif.

En particulier dans la cadre de procédés de transformation de bandes métalliques, comme des bandes d'acier laminées à chaud ou à froid, des machines dites de déroulage sont nécessaires afin de dérouler une bande bobinée par exemple sur une ligne de traitement, à leur faire subir les opérations de transformation requises, telles que un laminage à froid, un décapage, une galvanisation, etc... Puis, après transformation de la bande, celle-ci est en général ré-enroulée sous forme de bobine sur une machine dite d'enroulage. Au niveau du déroulage, chaque bobine complètement déroulée est remplacée par une autre bobine à traiter et chaque bobine ré-enroulée après traitement est évacuée pour laisser la place à l'arrivée de la bande pour constituer une bobine suivante. Il s'ensuit d'inévitables temps morts de chargement de bobines à traiter et d'évacuation de bobines traitées qui peuvent pénalisent la rentabilité des installations. C'est pourquoi les lignes de traitement modernes sont organisées et conçues afin de traiter les bandes de manière continue. A cette fin, une soudeuse de raboutage permet de raccorder une queue d'une bande d'arrivée en fin de déroulage à la tête d'une bande suivante. Durant le nécessaire arrêt de défilement de la bande dans la soudeuse, un accumulateur de bande restitue vers l'aval de la ligne de la bande préalablement accumulée, permettant ainsi un déroulement continu d'un processus de transformation. En sortie d'une installation de transformation, la bande est cisaillée sur sa largeur (perpendiculairement au sens de défilement en bobinage) dès que la bobine constituée sur une enrouleuse muni d'un mandrin d'enroulement atteint un diamètre souhaité. Aussi, la tête de bande cisaillée en défilement est alors libre et donc doit être immédiatement engagée sur un mandrin d'une autre enrouleuse. A cet effet, deux enrouleuses indépendantes ou une enrouleuse double dite « carrousel » peuvent être utilisées comme décrit à la figure 1.
**Figure 1** représente une enrouleuse de type carrousel vue de côté par rapport à une direction de défilement de bande (B, B1, B2). L'enrouleuse se caractérise par deux mandrins d'enroulement (4a, 4b) disposés sur une des faces d'un tambour (1). Les deux mandrins sont couplés en entraînement indépendamment du tambour (1) lui-même rotatif autour d'un axe de rotation (Ax). Les mandrins sont alors également rotatifs autour d'axes de rotation parallèles disposés excentriquement sur un diamètre du tambour (1) et parallèlement à l'axe de rotation (Ax). Le tambour (1) pivote sur des galets (2) autour de l'axe de rotation (Ax) grâce à un système d'entrainement (3) qui permet de placer alternativement chacun des mandrins en une première position de début d'enroulage en face d'un dispositif (5) destiné à assurer l'enroulement de premières spires sur le mandrin en première position, ou en une deuxième position d'enroulage et d'évacuation de bobine au dessus d'un chariot d'évacuation (6) diamétralement opposée sur le tambour à la première position. L'entrainement des mandrins est le plus généralement assuré par un ou plusieurs moteurs électriques d'entrainement à travers des dispositifs à engrenages comme décrit cinématiquement par la figure 2.
La **figure 2** schématise ainsi une cinématique connue de l'entrainement d'un enrouleur de type carrousel selon la figure 1. Dans le cas présent, deux moteurs d'entrainement (7a, 7b) actionnent deux entrées d'un réducteur primaire (8). Des premiers engrenages (8a) en sortie du réducteur primaire (8) transmettent un couple d'un premier moteur (7a) à un premier axe de transmission (9a) et des deuxièmes engrenages (8b) transmettent un couple du deuxième moteur (7b) à un deuxième axe de transmission (9b). Les deux axes de transmission (9a, 9b) constitue alors un moyen de transmission de couple (9) dont la sortie actionne deux entrées d'un réducteur secondaire (10) qui en règle générale se trouve inclus dans le tambour de pivotement tel qu'à la figure 1 (non représenté ici). Le premier axe de transmission (9a) transmet un couple de sortie à des engrenages (10a) qui actionnent le premier mandrin (4a) et le deuxième axe de transmission (9b) transmet le couple à des engrenages (10b) qui actionnent le deuxième mandrin (4b).
Figure 3 présente également un exemple de dispositif schématisé de type carrousel vu de côté par rapport à une direction de défilement de bande selon les figures 1 et 2. En particulier, il est à noter que les réducteurs primaire et secondaire (8, 10) forment deux blocs mécaniquement assemblables ou séparables à une entrée de l'un et une sortie de l'autre qui généralement encadre le moyen de transmission en couple (9, 9a, 9b). Un tel assemblage et désassemblage permet de retirer les axes de transmission (9, 9a, 9b) pour leur maintenance. Ceci est plus généralement utile à la maintenance des moyens de transmission des couples successifs (7a, 7b ; 8a, 8b ; 9a, 9b ; 10a, 10b) depuis la sortie du moteur (7) jusqu'à la sortie du réducteur secondaire (10). Si nécessaire, il est possible de prévoir d'autres sous-structures en blocs d'assemblage et de désassemblage afin de séparer chacun des éléments encadrant le moyen de transmission en couple (9, 9a, 9b). Il en ressort que la maintenance en terme de transmission est une opération nécessitant des opérations complexes sur le long des éléments successifs de transmission.

Cette disposition est classique et se trouve décrite dans plusieurs documents tels que JP 62-130947, JP 59-19026 et US 4,663,986.

Les deux premiers documents JP 62-130947, JP 59-19026 décrivent des dispositifs de type carrousel dont les axes de transmission de couple entre les réducteurs primaire et secondaire sont disposés de manière coaxiale ou concentrique l'un dans l'autre.

Le document US 4,663,986 reprend presque à l'identique un dispositif de type carrousel les figures 1 et 2 du document JP 59-19026, mais introduit à juste titre que cet arrangement coaxial rend difficile le montage, le démontage, la surveillance et la maintenance des axes de transmission. Une conception différente est donc proposée, basée sur l'utilisation de deux axes de transmission de couple parallèlement juxtaposés, supportés par plusieurs paliers, équipés de plusieurs accouplements et entrant dans le réducteur secondaire au travers d'une pièce cylindrique solidaire du tambour portant les mandrins qui assure leur guidage en rotation dans une des deux positions du tambour. Cette solution, si elle résout effectivement certains problèmes posés par les axes coaxiaux de transmission comme une relative difficulté d'usinage des dits axes, ne facilite cependant pas de manière décisive les opérations de montage, de démontage ou de maintenance du dispositif de type carrousel en raison du nombre important de pièces d'accouplement, de paliers support d'axes, etc. qu'il est ainsi nécessaire d'assembler ou désassembler. D'autre part, la nécessité de ménager une certaine distance entre les axes de transmission de couples induit, relativement à une conception coaxiale, une augmentation de l'entraxe entre les moteurs et entre les mandrins, ce qui contribue à augmenter la masse et le coût des équipements ainsi que leur emprise au sol.

Un but de la présente invention est de proposer un dispositif d'entrainement en rotation adapté à un dispositif de type carrousel et dont la maintenance est simplifiée.

A cette fin, un dispositif d'entraînement en rotation d'au moins un mandrin couplé à un réducteur secondaire, lui-même accouplable à un réducteur primaire et fournissant un couple au mandrin est proposé pour lequel :
- le réducteur primaire est entraîné par au moins un moteur d'entraînement,
- les réducteurs primaire et secondaire sont assemblables mécaniquement et accouplables par au moins un moyen de transmission de couple entraîné en rotation par le réducteur primaire suivant un axe de rotation,
- le moyen de transmission de couple comprend au moins un tube d'accouplement avec deux extrémités de section.

Il est aussi prévu que dans une configuration (mécaniquement) assemblée, les réducteurs primaire et secondaire forment un ensemble monobloc encapsulant intégralement le moyen de transmission de couple, lequel étant amovible de l'ensemble monobloc en configuration permanente assemblée au travers d'une ouverture de l'ensemble monobloc située sur au moins une des parois d'un des réducteurs primaire et secondaire en face d'une des extrémités de section du moyen de transmission de couple.

Cet aspect permet un avantage technique considérable en ce sens que lors d'une maintenance du dispositif d'entrainement il n'est plus nécessaire de séparer le réducteur primaire du réducteur secondaire afin de découpler les deux blocs et de contrôler voire changer le moyen de transmission de couple sujet à usure ou du moins à une lubrification adéquate. Il en ressort que, à l'inverse de l'état de la technique, des phases de désassemblage/réassemblage complexes car liés aux réducteurs primaire et secondaires ainsi que leurs éléments d'engrenage sont appréciablement évités. Ceci est particulièrement appréciable pour un dispositif de type carrousel d'une ligne de traitement d'une bande métallique défilante, pour lequel les réducteurs primaire et secondaire forment des blocs fort dimensionnés (plusieurs mètres de diamètre) et lourds (plusieurs tonnes), ce qui rend un désassemblage mécanique très complexe, afin de pouvoir les découpler en transmission de couple. Grâce au dispositif d'entrainement en rotation précédent, l'étape de désassemblage mécanique est évitée, c'est-à-dire que les réducteurs primaire et secondaire restent par exemple fixes sur leurs fondations telles que lors de leur première installation en configuration assemblée (monobloc) sur leur lieu d'exploitation.

Il est à noter que le dit dispositif d'entrainement est adapté à un entrainement d'un seul mandrin relié par couplage à un moteur d'entrainement par l'intermédiaire d'un axe de transmission de couple, lui-même pouvant être inséré au travers de deux réducteurs primaire et secondaire. Ainsi, l'invention même si principalement décrite sur la base d'un dispositif de type carrousel est avantageusement adapté à un dispositif de mono-entrainement d'un mandrin. De multiples domaines d'applications de l'invention sont alors possibles rendant leur maintenance fortement simplifiée. Parmi eux, le dit dispositif peut être utilisé pour entrainer une simple bobine sur une ligne de traitement d'une bande défilante (métallurgique, papier, plastique, etc.), mais aussi pour des outils comme une perceuse, un tour, etc.

Dans la suite de la description, des exemples de réalisation du dispositif selon l'invention seront décrits afin de montrer que la présente invention est également adaptable à plusieurs catégories de dispositifs carrousel tels que ceux munis d'axe de transmission de couple concentriques ou juxtaposés.

Des exemples de réalisation permettront de comprendre que l'invention est appréciablement adaptée à tout type de configurations très courantes mono-, bi-mandrins, ainsi que à plus de deux mandrins.

Enfin, un procédé de maintenance du dispositif très simplifié est ainsi avantageusement possible comprenant les points suivants :
- au moins un tube d'accouplement est débloqué et extrait du monobloc au travers de l'ouverture,
- le tube d'accouplement subit une étape de maintenance,
- le tube d'accouplement est réinséré au travers de l'ouverture et re-bloqué dans le monobloc.

Ainsi, le tube d'accouplement peut être aisément débloqué et extrait du monobloc après une installation définitive des réducteurs primaire et secondaire selon la configuration assemblée effectuée ainsi une unique fois.

Pour une ligne de traitement de bande d'acier, les blocs de réducteurs primaire et secondaire peuvent atteindre plusieurs dizaines de tonnes chacun, et leur dissociation mécanique (ainsi donc qu'en entrainement) ainsi que leur remontage nécessitent une mise en oeuvre de ponts roulants ainsi que de multiples dévissages et vissages de raccords communs. En d'autres termes, au moyen du dispositif d'entrainement selon l'invention, une phase de maintenance s'affranchit complètement du démontage et du remontage fort complexe et lourd des réducteurs primaire et secondaire, car seul le moyen de transmission de couple (un ou plusieurs tubes d'accouplement, plus léger et maniable mobilement) subit un démontage et un remontage par rapport au monobloc. La maintenance se voit ainsi fortement simplifiée ainsi qu'accélérée.

Un ensemble de sous-revendications présente également des avantages de l'invention.

Des exemples de réalisation et d'application sont fournis à l'aide de figures décrites :
- Figure 4: un dispositif schématisé d'entrainement en rotation de deux mandrins selon l'invention,
- Figure 5: un ensemble de type carrousel selon l'invention muni d'axes de transmission concentriques en phase de maintenance,
- Figure 6: une vue détaillée de l'ensemble de type carrousel selon figure 5 en phase fonctionnelle,
- Figure 7: un ensemble de type carrousel selon l'invention muni d'axes de transmission juxtaposés.

**Figure 4** représente un ensemble de type carrousel selon l'invention comprenant un dispositif d'entraînement en rotation de deux mandrins (4a, 4b) couplés à un réducteur secondaire (10), dont l'entrée est accouplable (en terme de couplage par entrainement en rotation) à un réducteur primaire (8) et dont la sortie fournit un couple à chacun des mandrins. Principalement, le dispositif d'entrainement a les caractéristiques suivantes :
- le réducteur primaire est entraîné par au moins un moteur d'entraînement (7a, 7b),
- les réducteurs primaire et secondaire sont accouplables par au moins un moyen de transmission de couple (9, 9a, 9b) entraîné en rotation par le réducteur primaire suivant un axe de rotation (Ax), - le moyen de transmission de couple comprend au moins un tube d'accouplement (ici deux tubes 9a, 9b) avec deux extrémités de section (chacune aboutissant dans l'un ou l'autre bloc formé respectivement par des réducteurs primaire et secondaire).

En comparaison de la figure 3, les réducteurs primaire et secondaire forment cependant un ensemble monobloc encapsulant intégralement le moyen de transmission de couple (9, 9a, 9b), lequel étant amovible de l'ensemble monobloc au travers d'une ouverture (OUV) de l'ensemble monobloc située sur au moins une des parois d'un des réducteurs primaire et secondaire, de préférence en face d'une des extrémités de section du moyen de transmission de couple. L'ouverture (OUV) se trouve donc ici centrée sur l'axe de rotation (Ax) en aval du réducteur primaire (8). A cet effet, tout bloc moteur (7) fournissant un ou deux couples (7a, 7b) à sa sortie est disposé de côté de l'ouverture afin que le moyen de transmission en couple puisse être inséré ou retiré en translation suivant son axe de rotation (Ax) dans ou hors du monobloc, sans que le monobloc soit dissocié à un quelconque endroit. Le monobloc, c'est-à-dire l'enveloppe des deux réducteurs (8, 10) peut aussi comprendre un canal (C) de guidage dans lequel les tubes d'accouplements (9a, 9b) sont insérés et maintenus au besoin. En règle générale, le réducteur secondaire (10) est solidaire voire inclus dans le tambour (1) pivotant sur des galets (2) entrainés en rotation par un moteur (3). Le réducteur secondaire peut toutefois également rester immobilisé et fixe par rapport au bloc de réducteur primaire, auquel cas le tambour tourne relativement au réducteur secondaire.

Plus généralement; ce dispositif et en particulier le tambour/le réducteur secondaire comporte un ou plusieurs mandrins étant un ou des éléments dissociables en entrainement et mécaniquement du réducteur secondaire. Un tel mandrin peut ainsi être le support d'une bobine interchangeable dans un procédé d'enroulement ou de déroulement en continu d'une bande.

Toutefois, une utilisation du dispositif d'entrainement est particulièrement appréciée dans une ligne de traitement d'une bande d'acier défilante et peut comporter les aspects suivants :
- au moins deux mandrins sont disposés sur le tambour rotatif sur un de ses diamètres et à égales distances de son axe de rotation. Les mandrins sont alors les « porteurs » de bobines interchangeables ;
- par rotation du tambour, un mode d'entrainement d'un des mandrins (4b) est simplement débrayé pour interchanger ce mandrin avec un autre mandrin (4a) dont le mode d'entrainement est continuellement assuré ;
- un des mandrins en mode d'entraînement débrayé est alors dissociable mécaniquement du tambour ;
- les mandrins et le tambour sont mis en mouvement afin de réaliser un enroulement continu sur les mandrins d'une bande flexible à défilement permanent, en particulier la bande étant à structure métallique.

Le dispositif d'entrainement est adapté à une rotation des mandrins selon un seul sens de rotation pour un unique enroulement d'une bande défilante sur chacun des mandrins par exemple, ou au contraire pour un unique déroulement. Toutefois, l'invention peut aussi prévoir que au moins un des mandrins possède au moins un de deux modes d'entrainement en bobinage et en débobinage d'une bande suivant une direction du couple transmis au mandrin. Ceci permet de réaliser des opérations complémentaires entre lesquelles par exemple un traitement de bande est possible.

Comme le montre la **figure 5****,** la configuration selon la figure 4 peut être réalisée au moyen d'un ensemble de type carrousel selon l'invention muni d'axes de transmission concentriques en phase de maintenance. Les axes de transmission sont par exemple des tubes d'accouplement (9) de divers diamètres tournant concentriquement autour de l'axe de rotation (Ax) avec des vitesses angulaires imposées par le réducteur primaire (8). La figure 5 représente en particulier le cas où le moyen de transmission (9) est retiré du monobloc « réducteurs primaire et secondaire (8, 10) » dans le cadre d'une procédure de maintenance du dispositif de type carrousel. Ce procédé de maintenance consiste ainsi par exemple à assurer l'accouplement et le désaccouplement rapide et simple entre le réducteur primaire (8) et le réducteur secondaire (10) d'un enrouleur de bande d'acier laminé de type carrousel par un dispositif d'accouplement (9) pouvant être installé et démonté par simple insertion de deux axes de transmission (9) concentriques à travers les deux réducteurs restant entièrement assemblés et selon l'axe de rotation (Ax) du tambour (1) constituant ici le réducteur secondaire (10) et supportant les deux mandrins (4a, 4b) sur lesquels une bande d'acier en débit continu vient s'enrouler à tour de rôle sur un des mandrins.

L'insertion (et le retrait) du moyen de transmission de couple (9) est en particulier effectuée au moyen de cannelures « femelles » d'alésages de deux engrenages de sortie du réducteur primaire (8) conjuguées à des cannelures « mâles » des diamètres extérieurs des deux tubes d'accouplement coaxiaux (9a, 9b) libres en rotation sur l'axe de transmission (Ax) d'une part ainsi qu'à des cannelures « femelles » d'alésages de deux engrenages d'entrée du réducteur secondaire (10) conjuguées à des cannelures « mâles » des diamètres extérieurs de l'autre extrémité des deux tubes d'accouplement coaxiaux (9a, 9b) d'autre part. Les dites cannelures assurent ainsi le transfert de couples d'entrainement des mandrins expansibles entre le réducteur primaire et le réducteur secondaire. Suivant le sens de montage choisi pour l'insertion et le retrait du moyen de transmission de couple (9), c'est-à-dire que l'ouverture (OUV) soit du côté des moteurs d'entrainement ou du côté des mandrins, le diamètre extérieur cannelé de l'extrémité du tube d'accouplement coaxial intérieur (9b) situé côté montage (ouverture) est légèrement supérieur au diamètre extérieur cannelé du tube d'accouplement (9a) coaxial extérieur afin que ce dernier puise passer au travers de l'alésage cannelé de l'engrenage correspondant.

Ils existent aussi des alternatives de réalisation coaxiale des tubes d'accouplement qui sont envisageables, en particulier si un dispositif de type carrousel existant et installé dans une ligne de traitement d'une bande devait être réadapté pour recevoir le dispositif d'insertion et de retrait du moyen de transmission de couple (9).

Parmi ces alternatives, le dispositif d'entrainement selon l'invention peut ainsi comprendre les caractéristiques avantageuses suivantes .
- Principalement, deux surfaces annulaires externes au tube d'accouplement (9a) comportent des cannelures externes engrenables par insertion du moyen de transmission de couple (9) à travers les réducteurs primaire et secondaire (8, 10),
- chacun des anneaux de cannelures externes est alors engrenable par insertion/glissement dans un anneau d'alésage à cannelures internes de chacun des réducteurs primaire et secondaire,
- Tel que décrit plus haut, les cannelures externes de deux anneaux de surface externe du tube d'accouplement ont des diamètres différents suivant le côté d'insertion première du moyen de transmission de couple (9),

- Les cannelures externes d'au moins un des deux anneaux de surface externe du tube d'accouplement peuvent aussi former un anneau d'engrenage à révolution conique, par exemple au niveau du réducteur secondaire (10) afin, après insertion du moyen de transmission de couple (9), de permettre une butée finale ou an moins un arrêt - aveugle - de positionnement simplifié sur un engrenage du réducteur secondaire (10) dans le monobloc (8, 10),
- L'alternative précédente comprenant un ou plusieurs anneaux d'engrenages à révolution conique peut aussi être améliorée voire aussi évitée en plaçant les tubes d'accouplement (9a, 9b) sur un élément central (EC) plus long que les deux tubes d'accouplement (9a, 9b) et dont une extrémité vient buter contre une paroi ou un roulement d'arrêt (RA) placé sur l'axe de rotation (Ax) vis-à-vis de l'ouverture (OUV) dans le fond du monobloc (8, 10), ici comme paroi latérale du réducteur secondaire (10). Une autre extrémité de l'élément central (EC) opposée au roulement d'arrêt (RA), c'est-à-dire disposée dans le voisinage de l'ouverture (OUV) est également « arrêtable » au moyen d'un élément de type couvercle de fermeture (CF). De cette façon, les deux extrémités de l'élément central (EC) sont facilement fixables au monobloc et le dimensionnement ainsi que le positionnement des cannelures des tubes d'accouplement (9a, 9b) le long de l'élément central (EC) peut se faire de manière aveugle dans le monobloc sans avoir donc à le dissocier.
- Il est aussi possible de réaliser des tubes d'accouplement (9a, 9b) ayant au moins un de leur portion avec une surface de révolution conique. Cette variante possible permet principalement les mêmes avantages que cités précédemment pour les cannelures à révolution conique.

Pour toutes ces alternatives, un système d'arrêt et de blocage du moyen de transmission de couple (9) est ainsi disposé au voisinage de l'ouverture (OUV) au moyen par exemple d'un couvercle vissé et d'un anneau en deux parties situé dans le couvercle de fermeture (CF) de l'ouverture (OUV).

De telles réalisations du dispositif selon l'invention, étant facilement démontables et accessibles de l'extérieur du réducteur primaire (8), assurent d'autre part l'arrêt en translation des deux tubes d'accouplement cannelés. Ainsi, les réducteurs primaire et secondaire (8, 10) peuvent être montés, ajustés et testés en atelier sans nécessiter d'être partiellement démontés sur un site d'installation/production afin d'assurer leur raccordement avec leurs organes adéquates d'accouplement, ce qui permet de maintenir une maitrise constante de la qualité de fonctionnement d'une machine pourvue du dispositif.

Un tube concentrique (ici par exemple l'élément central EC) aux deux tubes d'accouplement (9a, 9b) et situé à l'intérieur du tube d'accouplement intérieur (9b) peut servir de support/guide tubulaire à des tuyauteries véhiculant au travers du moyen de transmission de couple un fluide hydraulique d'expansion des mandrins (4a, 4b), un ou des moyens de lubrification nécessaires à tout organe mécanique tels que des graisses et huiles ainsi qu'à conducteurs électriques tels que différents câbles électriques véhiculant des courants de contrôle d'instruments présents dans le tambour (1).

Il est à noter que même si les exemples présentés pour la réalisation du dispositif d'entrainement comportent deux mandrins pour une application de type carrousel, l'invention est aussi adéquatement adapté à une configuration mono-mandrin, comme ce serait le cas pour un tour, une perceuse, une foreuse, etc. Dans ce cas. Le moyen de transmission de couple (9) ne comprend qu'un seul tube d'accouplement (9a) entrainé en rotation sur l'élément central EC.

Au même titre, l'invention est tout-à-fait adapté à un réducteur secondaire (ou tambour) plus complexe, c'est-à-dire couplé à plus de deux mandrins. Ceci est appréciable afin de pouvoir gérer plus de bobinage ou débobinage en continu pour une ou plusieurs bandes défilantes.

En résumé selon la figure 5 et reprenant l'exemple à plusieurs mandrins :
- plusieurs mandrins (4a, 4b) sont couplés en entraînement au réducteur secondaire (10) par l'intermédiaire d'un tambour (1) rotatif autour de l'axe de rotation (Ax),
- les mandrins sont rotatifs autour d'axes de rotation parallèles disposés excentriquement sur un diamètre du tambour (1) et parallèlement à l'axe de rotation (Ax).
- le moyen de transmission de couple (9) comprend plusieurs tubes d'accouplement (9a, 9b) comprenant respectivement un axe de révolution commun (le terme « axe de révolution » signifie l'axe de symétrie d'un tube perpendiculaire à sa section),
- les tubes d'accouplement sont concentriquement rotatifs autour de l'axe de révolution commun,, chacun des tubes d'accouplement transmettant un couple à un des mandrins via le réducteur secondaire (10),
- deux extrémités de section d'un (9a) des tubes d'accouplement (9a, 9b) a un espacement inférieur à un espacement de deux extrémités de section d'un (9b) autre des tubes d'accouplement (9a, 9b). Ceci permet d'engrener les cannelures externes des tubes d'accouplement avec des engrenages propres à chaque couple transmis des réducteurs primaire et secondaire, alors que les dits engrenages sont disposés latéralement le long de l'axe de rotation (Ax).

La **figure 6** illustre le dispositif selon l'invention pour un démontage des tubes d'accouplement par extraction du côté moteur, en présentant une vue détaillée de l'ensemble de type carrousel selon figure 5 en phase fonctionnelle, c'est-à-dire lorsque le moyen de transmission de couple (9) est complètement inséré dans le monobloc (8, 10). Un couple mécanique fourni par le moteur d'entrainement (7a) est transmis à un pignon d'entrée (81a) du réducteur primaire (8) qui le transmet via un galopin (82a) à une roue dentée (83a). Un moyeu de cette roue dentée est équipé de cannelures (831a) qui se conjuguent avec des cannelures (911a) équipant une tête (91a) du tube d'accouplement (9a). Le dit tube d'accouplement (9a) est équipé, à l'extrémité opposée à (91a), de cannelures (912a) qui se conjuguent avec des cannelures (1011a) d'un moyeu d'une autre roue dentée (101a) qui transmet au mandrin (4a), à travers un pignon (102a), le couple en provenance du tube d'accouplement (9a). De façon similaire, un couple mécanique fourni par un moteur d'entrainement (7b) est transmis à un pignon d'entrée (81b) du réducteur primaire (8) qui le transmet via un galopin (82b) à une roue dentée (83b). Un moyeu de cette roue dentée est équipé de cannelures (831b) qui se conjuguent avec des cannelures (911b) équipant le tube d'accouplement (9b). Le dit tube d'accouplement (9b) est équipé, à l'extrémité opposée, de cannelures (912b) qui se conjuguent avec des cannelures (1011b) d'un moyeu d'une autre roue dentée (101b) qui transmet au mandrin (4b), à travers un pignon (102b), le couple en provenance du tube d'accouplement (9b). A l'ouverture (93) du monobloc, équivalente de l'ouverture (OUV) selon figure 5, un système de couvercles vissés (831a) assure l'arrêt en translation du tube d'accouplement (9a) et un anneau en deux parties (831b) assure l'arrêt en translation du tube d'accouplement (9b). Un tube (95), équivalent de l'élément central (EC) selon figure 5, est monté à l'intérieur du tube d'accouplement (9a) et assure le support de guide tubulaire d'alimentation en fluide hydraulique et lubrifiants ainsi que des câbles électriques jusqu'au tambour (1).

Par la **figure 7****,** Un dernier exemple de réalisation du dispositif d'entrainement selon l'invention concerne un ensemble de type carrousel muni d'axes de transmission juxtaposés (tubes d'accouplement 9a, 9b) comme moyen de transmission de couple, c'est-à-dire dont les axes de rotation (A9a, A9b) (identiques à leur axe de révolution) sont parallèlement juxtaposés. En d'autres termes et à l'inverse des exemples précédents, les tubes ne sont plus coaxiaux, mais placés côte-à-côte tel que dans l'état de la technique mentionné US 4,663,986.

En résumé, figure 7 présente plus généralement une réalisation alternative du dispositif d'entrainement, en ce que le moyen de transmission de couple comprend plusieurs tubes d'accouplement comprenant respectivement un axe de révolution, - les tubes d'accouplement sont rotatifs autour des axes de révolution parallèlement juxtaposés.

Suivant cet exemple, il peut être prévu que:
- les tubes d'accouplement (9a, 9b,...) sont librement fixés dans un support de maintien (SP) muni de buses de rotation (B1, B2, B3, B4) telles que des roulements libres afin de permettre à chaque tube sa libre rotation autour de son axe de rotation (A9a, A9b),
- les tubes d'accouplement (9a, 9b,...) comportent des cannelures externes (C9a_8, C9a_10 ; C9b_8, C9b_10) qui viennent épouser des engrenages de sortie du réducteur primaire 8 (moteurs 7a, 7b) et d'entrée du réducteur secondaire 10 (mandrins 4a, 4b),
- la taille des cannelures externes (C9a_8, C9a_10 ; C9b_8, C9b_10) est adaptée pour pouvoir passer au travers de l'ouverture (OUV) sans heurt,
- comme dans les exemples précédents de l'invention (tubes d'accouplement concentriques), les cannelures peuvent avoir des diamètres différents ou/et des profils de révolution cylindrique, conique, etc.
- le support de maintien (SP) peut être amovible au travers de l'ouverture (OUV). Ceci permet ainsi d'insérer ou de retirer tous les tubes d'accouplement (9a, 9b,...) sur leur support comme un plateau qui peut être ensuite aisément déplacé hors du monobloc au moyen d'un chariot ou d'un pont roulant. Le support de maintien peut ainsi jouer le rôle de l'élément central (EC) selon figure 5 pour l'arrêt et le blocage des tubes d'accouplement dans le monobloc (8, 10). La configuration du support de maintien peut (même si non représentée) différer, par exemple en plaçant des éléments centraux tubulaires juxtaposés allant se bloquer dans des éléments d'arrêts situés sur un cadre « fictif » dont la largeur est moindre que l'ouverture (OUV).

De façon similaire à un cas où le moyen de transmission en couple ne comporterait qu'un seul tube d'accouplement chaque tube d'accouplement peu aussi être indépendamment amovible du monobloc au travers d'au moins une ouverture (OUV) prévue sur une face du monobloc formé par les réducteurs primaire et secondaire (8, 10). Ceci permet ainsi une maintenance d'urgence d'un tube alors que le deuxième tube permet un entrainement opérationnel encore satisfaisant, limitant ainsi considérablement la durée d'interruption d'une ligne de traitement continu d'une bande.

Le nombre 1, 2, 3, 4, etc de tubes d'accouplement requis est toutefois un facteur prépondérant pour la maintenance du dispositif d'entrainement, car plus ce nombre est grand, plus les opérations d'insertion et de retrait peuvent devenir complexes et lentes.

Selon tous les exemples de réalisation possibles, l'invention prévoit aussi que le dispositif d'entraînement est adapté pour que :
- les mandrins aient des vitesses angulaires indépendamment réglables en intensité et en sens au moyen du découplage sur des tubes d'accouplement distincts,
- au moins un des mandrins possède au moins un de deux modes d'entrainement en bobinage et en débobinage d'une bande suivant une direction du couple transmis au mandrin, c'est-à-dire que les tubes peuvent tourner dans des directions électivement différentes.

Non représenté pour toutes les figures mais très avantageux pour procéder à une insertion ou un retrait de tube d'accouplement, la paroi du monobloc comprenant l'ouverture peut être pourvue de supports de guidage (tels que des rails). Ces supports de guidage (tels que des rails) sont disposés au voisinage de l'ouverture (OUV) permettant de positionner chaque tube d'accouplement vis-à-vis d'un canal (C) d'insertion ou de retrait dans/du monobloc. Ceci permet de ne pas endommager les cannelures ou autres éléments saillant dans le canal d'introduction des tubes. Les rails externes au monobloc peuvent aussi s'insérer dans celui-ci simultanément aux tubes. Ils peuvent aussi être amovibles du monobloc afin de venir se fixer à un moyen de transport hors monobloc.

## Revendications

1. Dispositif d'entraînement en rotation d'au moins un mandrin (4a, 4b) couplé à un réducteur secondaire (10) accouplable à un réducteur primaire (8) et fournissant un couple au mandrin pour lequel :
- le réducteur primaire est entraîné par au moins un moteur d'entraînement (7a, 7b),
- les réducteurs primaire et secondaire sont assemblables mécaniquement et accouplables par au moins un moyen de transmission de couple (9) entraîné en rotation par le réducteur primaire suivant un axe de rotation (Ax),
- le moyen de transmission de couple comprend au moins un tube d'accouplement avec deux extrémités de section, **caractérisé en ce que**
en configuration assemblée, les réducteurs primaire et secondaire forment un ensemble monobloc encapsulant intégralement le moyen de transmission de couple, lequel étant amovible de l'ensemble monobloc au travers d'une ouverture (OUV) de l'ensemble monobloc située sur au moins une des parois d'un des réducteurs primaire et secondaire en face d'une des extrémités de section du moyen de transmission de couple.

2. Dispositif selon revendication 1, pour lequel :
- deux surfaces annulaires externes au tube d'accouplement (9a) comportent des cannelures externes engrenables par insertion du moyen de transmission de couple à travers les réducteurs primaire et secondaire,
- chacun des anneaux de cannelures externes est engrenable par insertion dans un anneau d'alésage à cannelures internes de chacun des réducteurs primaire et secondaire.

3. Dispositif selon revendication 2, pour lequel les cannelures externes de deux anneaux de surface externe du tube d'accouplement ont des diamètres différents.

4. Dispositif selon revendication 2 ou 3, pour lequel les cannelures externes d'au moins un des deux anneaux de surface externe du tube d'accouplement forment un anneau d'engrenage à révolution conique.

5. Dispositif selon une des revendications 2 à 4, pour lequel le tube d'accouplement a une surface de révolution conique.

6. Dispositif selon une des revendications 1 à 5, pour lequel un système d'arrêt et de blocage du moyen de transmission de couple est disposé au voisinage de l'ouverture au moyen d'un couvercle vissé et d'un anneau en deux parties.

7. Dispositif selon une des revendications 1 à 6, pour lequel :
- plusieurs mandrins sont couplés en entraînement au réducteur secondaire par l'intermédiaire d'un tambour (1) rotatif autour de l'axe de rotation (Ax),
- les mandrins sont rotatifs autour d'axes de rotation parallèles disposés excentriquement sur un diamètre du tambour (1) et parallèlement à l'axe de rotation (Ax).

8. Dispositif selon revendication 7, pour lequel :
- le moyen de transmission de couple comprend plusieurs tubes d'accouplement comprenant respectivement un axe de révolution commun,
- les tubes d'accouplement sont concentriquement rotatifs autour de l'axe de révolution commun, chacun des tubes d'accouplement transmettant un couple à un des mandrins via le réducteur secondaire,
- deux extrémités de section d'un des tubes d'accouplement a un espacement inférieur à un espacement de deux extrémités de section d'un autre des tubes d'accouplement.

9. Dispositif selon revendication 8, pour lequel un guide tubulaire est disposé à l'intérieur du tube d'accouplement à plus faible diamètre afin de véhiculer au travers du moyen de transmission de couple au moins un fluide hydraulique, un moyen de lubrification ou/et un conducteur électrique.

10. Dispositif selon revendication 7, pour lequel le moyen de transmission de couple comprend plusieurs tubes d'accouplement comprenant respectivement un axe de révolution,
- les tubes d'accouplement sont rotatifs autour des axes de révolution parallèlement juxtaposés.

11. Dispositif selon revendication 10, pour lequel chaque tube d'accouplement est indépendamment amovible au travers de l'ouverture.

12. Dispositif selon revendication 10, pour lequel :
- les tubes d'accouplement (9a, 9b,...) avec cannelures sont librement fixés dans un support de maintien (SP) muni de buses de rotation (B1, B2, B3, B4),
- le support de maintien est amovible au travers de l'ouverture.

13. Dispositif selon une des revendications précédentes 7 à 12, pour lequel les mandrins ont des vitesses angulaires indépendamment réglables en intensité et en sens.

14. Dispositif selon une des revendications précédentes, pour lequel au moins un des mandrins possède au moins un de deux modes d'entrainement en bobinage et en débobinage d'une bande suivant une direction du couple transmis au mandrin.

15. Dispositif selon une des revendications précédentes, pour lequel des supports de guidage sont disposés au voisinage de l'ouverture (OUV) permettant de positionner chaque tube d'accouplement vis-à-vis d'un canal (C) d'insertion ou de retrait dans/du monobloc.

16. Procédé de maintenance du dispositif selon une des revendications précédentes, pour lequel :
- au moins un tube d'accouplement est débloqué et extrait du monobloc au travers de l'ouverture (OUV),
- le tube d'accouplement subit une étape de maintenance,
- le tube d'accouplement est réinséré au travers de l'ouverture (OUV) et re-bloqué dans le monobloc.

17. Procédé de maintenance selon revendication 16, pour lequel le tube d'accouplement est débloqué et extrait du monobloc après une installation définitive des réducteurs primaire et secondaire selon la configuration assemblée.

## Patentansprüche

1. Vorrichtung zum Drehantrieb mindestens eines Dorns (4a, 4b), der mit einem sekundären Untersetzungsgetriebe (10) gekoppelt ist, das mit einem primären Untersetzungsgetriebe (8) koppelbar ist und auf den Dorn ein Drehmoment überträgt, wobei:
- das primäre Untersetzungsgetriebe von mindestens einem Antriebsmotor (7a, 7b) angetrieben wird,
- das primäre und das sekundäre Untersetzungsgetriebe mechanisch zusammenbaubar und durch mindestens ein Drehmomentübertragungsmittel (9), das von dem primären Untersetzungsgetriebe entlang einer Rotationsachse (Ax) drehend angetrieben wird, koppelbar sind,
- das Drehmomentübertragungsmittel mindestens ein Kopplungsrohr mit zwei Abschnittsenden umfasst,
**dadurch gekennzeichnet, dass**
in der zusammengebauten Konfiguration das primäre und das sekundäre Untersetzungsgetriebe eine einstückige Baugruppe bilden, die das Drehmomentübertragungsmittel vollständig umschließt, wobei dieses von der einstückigen Baugruppe durch eine Öffnung (OUV) der einstückigen Baugruppe hindurch demontierbar ist, die sich an mindestens einer der Wände eines von dem primären und dem sekundären Untersetzungsgetriebe gegenüber einem der Abschnittsenden des Drehmomentübertragungsmittels befindet.

2. Vorrichtung nach Anspruch 1, wobei:
- zwei ringförmige Außenflächen des Kopplungsrohres (9a) Außennuten aufweisen, die durch Einsetzen des Drehmomentübertragungsmittels durch das primäre und das sekundäre Untersetzungsgetriebe hindurch in Eingriff gebracht werden können,
- jeder der Ringe mit Außennuten durch Einsetzen in einen Ring mit einer Bohrung mit Innennuten sowohl des primären als auch des sekundären Untersetzungsgetriebes in Eingriff gebracht werden kann.

3. Vorrichtung nach Anspruch 2, wobei die Außennuten von zwei Außenflächenringen des Kopplungsrohres unterschiedliche Durchmesser aufweisen.

4. Vorrichtung nach Anspruch 2 oder 3, wobei die Außennuten mindestens einer der zwei Außenflächenringe des Kopplungsrohres einen Verzahnungsring mit konischem Umlauf bilden.

5. Vorrichtung nach einem der Ansprüche 2 bis 4, wobei das Kopplungsrohr eine konische Revolutionsfläche (Umlauffläche) aufweist.

6. Vorrichtung nach einem der Ansprüche 1 bis 5, wobei ein System zur Arretierung und Blockierung des Drehmomentübertragungsmittels in der Nähe der Öffnung mittels eines Schraubdeckels und eines zweiteiligen Rings angeordnet ist.

7. Vorrichtung nach einem der Ansprüche 1 bis 6, wobei:
- mehrere Dorne über eine Trommel (1), die um die Rotationsachse (Ax) drehbar ist, antriebsmäßig mit dem sekundären Untersetzungsgetriebe gekoppelt sind,
- die Dorne um parallele Rotationsachsen drehbar sind, die exzentrisch auf einem Durchmesser der Trommel (1) und parallel zu der Rotationsachse (Ax) angeordnet sind.

8. Vorrichtung nach Anspruch 7, wobei:
- das Drehmomentübertragungsmittel mehrere Kopplungsrohre umfasst, die jeweils eine gemeinsame Revolutionsachse (Umlaufachse) umfassen,
- die Kopplungsrohre konzentrisch um die gemeinsame Revolutionsachse drehbar sind, wobei jedes der Kopplungsrohre ein Drehmoment über das sekundäre Untersetzungsgetriebe auf einen der Dorne überträgt,
- zwei Abschnittsenden eines der Kopplungsrohre einen Abstand haben, der kleiner als ein Abstand von zwei Abschnittsenden eines anderen der Kopplungsrohre ist.

9. Vorrichtung nach Anspruch 8, wobei ein Leitrohr im Inneren des Kopplungsrohres mit kleinerem Durchmesser angeordnet ist, um durch das Drehmomentübertragungsmittel hindurch mindestens ein Hydraulikfluid, ein Schmiermittel und/oder einen elektrischen Leiter zu transportieren.

10. Vorrichtung nach Anspruch 7, wobei das
Drehmomentübertragungsmittel mehrere Kopplungsrohre umfasst, die jeweils eine Revolutionsachse umfassen,
- wobei die Kopplungsrohre um parallel nebeneinander angeordnete Revolutionsachsen drehbar sind.

11. Vorrichtung nach Anspruch 10, wobei jedes Kopplungsrohr unabhängig durch die Öffnung hindurch demontierbar ist.

12. Vorrichtung nach Anspruch 10, wobei:
- die Kopplungsrohre (9a, 9b, ...) mit Nuten frei in einer Halterung (SP) befestigt sind, die mit Rotationsdüsen (B1, B2, B3, B4) ausgestattet ist,
- die Halterung durch die Öffnung hindurch demontierbar ist.

13. Vorrichtung nach einem der Ansprüche 7 bis 12, wobei die Dorne Winkelgeschwindigkeiten aufweisen, deren Größe und Richtung unabhängig verstellbar sind.

14. Vorrichtung nach einem der vorhergehenden Ansprüche, wobei mindestens einer der Dorne mindestens eine von zwei Antriebsarten zum Aufwickeln und zum Abwickeln eines Bandes entlang einer Richtung des auf den Dorn übertragenen Drehmoments besitzt.

15. Vorrichtung nach einem der vorhergehenden Ansprüche, wobei Führungshalterungen in der Nähe der Öffnung (OUV) angeordnet sind, die es ermöglichen, jedes Kopplungsrohr gegenüber einem Kanal (C) zum Einsetzen oder zum Herausziehen in die/aus der einstückige(n) Baugruppe zu positionieren.

16. Verfahren zur Wartung der Vorrichtung nach einem der vorhergehenden Ansprüche, wobei:
- mindestens ein Kopplungsrohr entsperrt und durch die Öffnung (OUV) hindurch aus der einstückigen Baugruppe herausgezogen wird,
- das Kopplungsrohr einem Wartungsschritt unterzogen wird,
- das Kopplungsrohr durch die Öffnung (OUV) hindurch wieder in die einstückige Baugruppe eingesetzt und wieder blockiert wird.

17. Verfahren zur Wartung nach Anspruch 16, wobei das Kopplungsrohr nach einer endgültigen Installation des primären und des sekundären Untersetzungsgetriebes in der zusammengebauten Konfiguration entsperrt und aus der einstückigen Baugruppe herausgezogen wird.

## Claims

1. Device for rotationally driving at least one mandrel (4a, 4b) coupled to a secondary reduction gear (10) which can be coupled to a primary reduction gear (8) and supplying a torque to the mandrel wherein:
- the primary reduction gear is driven by at least one drive motor (7a, 7b),
- the primary and secondary reduction gears can be assembled mechanically and coupled by at least one torque transmission means (9) rotationally driven by the primary reduction gear according to an axis of rotation (Ax),
- the torque transmission means includes at least one coupling tube with two section ends, **characterised in that**
in assembled configuration, the primary and secondary reduction gears form a unitary assembly integrally encapsulating the torque transmission means, which can be removed from the unitary assembly through an opening (OUV) in the unitary assembly located on at least one of the walls of one of the primary and secondary reduction gears opposite one of the section ends of the torque transmission means.

2. Device according to claim 1, wherein:
- two external annular surfaces of the coupling tube (9a) comprise external splines which can be engaged by inserting the torque transmission means through the primary and secondary reduction gears,
- each of the external spline rings can be engaged by insertion into a ring bored with internal splines of each of the primary and secondary reduction gears.

3. Device according to claim 2, wherein the external splines of two external surface rings of the coupling tube have different diameters.

4. Device according to claim 2 or 3, wherein the external splines of at least one of the two external surface rings of the coupling tube form a conical revolution gear ring.

5. Device according to one of claims 2 to 4, wherein the coupling tube has a conical revolution surface.

6. Device according to one of claims 1 to 5, wherein a stop and locking system for the torque transmission means is positioned close to the opening by means of a screwed cover and a two-part ring.

7. Device according to one of claims 1 to 6, wherein:
- several mandrels are coupled when driving to the secondary reduction gear through a drum (1) rotating about the axis of rotation (Ax),
- the mandrels rotate about parallel axes of rotation positioned eccentrically on a diameter of the drum (1) and parallel to the axis of rotation (Ax).

8. Device according to claim 7, wherein:
- the torque transmission means includes several coupling tubes respectively including a common axis of revolution,
- the coupling tubes rotate concentrically about the common axis of revolution, each of the coupling tubes transmitting a torque to one of the mandrels via the secondary reduction gear,
- two section ends of one of the coupling tubes have a spacing less than a spacing of two section ends of another of the coupling tubes.

9. Device according to claim 8, wherein a tubular guide is positioned inside the coupling tube with the smallest diameter in order to transport at least one hydraulic fluid, a lubrication means and/or an electrical conductor via the torque transmission means.

10. Device according to claim 7, wherein the torque transmission means includes several coupling tubes respectively including an axis of revolution,
- the coupling tubes rotate about axes of revolution juxtaposed in parallel.

11. Device according to claim 10, wherein each coupling tube is independently removable through the opening.

12. Device according to claim 10, wherein:
- the coupling tubes (9a, 9b,...) with splines are freely fixed into a retaining support (SP) fitted with rotation buses (B1, B2, B3, B4),
- the retaining support is removable through the opening.

13. Device according to one of the preceding claims 7 to 12, wherein the mandrels have angular velocities independently adjustable in intensity and direction.

14. Device according to one of the preceding claims, wherein at least one of the mandrels has at least one of two drive modes during coiling and uncoiling of a strip according to a direction of the torque transmitted to the mandrel.

15. Device according to one of the preceding claims, wherein guide supports are positioned close to the opening (OUV), enabling each coupling tube to be positioned with respect to a channel (C) for insertion into or withdrawal out of the unitary assembly.

16. Maintenance process for the device according to one of the preceding claims, wherein:
- at least one coupling tube is released and extracted from the unitary assembly through the opening (OUV),
- the coupling tube undergoes a maintenance phase,
- the coupling tube is reinserted through the opening (OUV) and relocked into the unitary assembly.

17. Maintenance process according to claim 16, wherein the coupling tube is released and extracted from the unitary assembly after a final installation of the primary and secondary reduction gears according to the assembled configuration.
